# EUROPÄISCHE PATENTSCHRIFT

(11) **EP 2 344 817 B1**
(45) Veröffentlichungstag und Bekanntmachung des Hinweises auf die Patenterteilung: **08.08.2012**
(21) Anmeldenummer: 09745028.2
(22) Anmeldetag: 29.10.2009
(51) Int. Cl.: F25C 5/00, F25C 1/00

(54) **KÜHLSCHRANK**
REFRIGERATOR
RÉFRIGÉRATEUR

(30) Priorität: 31.10.2008 CN 200810234823
(43) Veröffentlichungstag der Anmeldung: 20.07.2011
(73) Patentinhaber: BSH Bosch und Siemens Hausgeräte GmbH, 81739 München (DE)
(72) Erfinder: LU, Songtao, Chuzhou Anhui 239016 (CN); ZHANG, Lisheng, Chuzhou Anhui 239016 (CN); ZHU, Qiwu, Chuzhou City Anhui Province Anhui 239000 (CN)
(86) Internationale Anmeldenummer: PCT/EP2009/064255
(87) Internationale Veröffentlichungsnummer: WO 2010/049472

(56) Entgegenhaltungen:
- US-A- 5 474 213
- US-A1- 2006 242 971
- US-A1- 2007 163 282

## Beschreibung

### [Technologischer Bereich]

Diese Erfindung bezieht sich auf einen Kühlschrank für den Haushalt oder das Geschäft mit einem Element zum Lagern von Eis.

### [Hintergrund der Technologie]

Ein US-amerikanisches Patent zeigt einen Kühlschrank auf, bei dem der Kühlschrank durch eine Wand in einen Nutzraum und ein Tiefkühlfach unterteilt wird, bei dem das Tiefkühlfach oberhalb des Kühlraums liegt. Im Tiefkühlfach ist die Eismaschine untergebracht sowie das Gefrierelement, in dem die durch die Eismaschine erzeugten Eiswürfel gelagert werden. Das Gefrierelement umfasst das Fach zur Aufbewahrung der Eiswürfel sowie das System zum Ausstoßen der Eiswürfel aus dem Aufnahmefach für Eiswürfel in den Auswurf auf der unteren Wand des Gefrierelements. Die Eiswürfel, die aus dem Auswurf des Gefrierelements ausgeworfen werden, durchlaufen eine Schräge auf dem Weg in die Öffnung für Eiswürfel in der Tür des Kühlschranks. Im Tiefkühlfach ist eine Trennwand eingerichtet, welche das Tiefkühlfach in zwei fast gleichgroße Fächer unterteilt, wobei die Eismaschine und das Gefrierelement in einem verhältnismäßig kleinen Fach an der hinteren Seite untergebracht sind. Das Gefrierelement ist auf der unteren Wand des Tiefgefrierfachs angebracht, wobei zwischen der Vorderseite des Gefrierelements und der Vorderseite des Tiefgefrierfachs ein verhältnismäßig großer Abstand besteht. Dieses Gefrierelement kann nur eine sehr kleine Menge an Eiswürfeln aufnehmen.

Das US-amerikanische Patent 5 526 854 veröffentlich einen Kühlschrank mit zweigeteilter Tür, der im Tiefgefrierfach eine Eismaschine und unterhalb der Eismaschine ein Gefrierelement eingerichtet hat. Das Gefrierelement unterteilt das Tiefgefrierfach in ein oberhalb des Gefrierelements liegendes oberes Fach und ein unterhalb des Gefrierelements liegendes unteres Fach. Die Vorderseite des Gefrierelements muss zu der Vorderseite der Seitenwand des Tiefgefrierfachs einen vorher festgelegten Abstand haben, so dass zwischen dem Gefrierelement und der Innenseite der Tür beim Schließen der Tür ein vorher festgelegter Abstand beibehalten wird, was dazu führt, dass die kalte Luft, die von der Rückwand des Tiefgefrierfachs aus geblasen wird, den Spalt/Kanal zwischen der Vorderseite des Gefrierelements und der Innenseite der Tür durchläuft und von dort aus ins obere und dann ins untere Fach geleitet wird. Um einen solchen Spalt zu erhalten, sind die Maße des Gefrierelements und dessen Position unbedingt einzugrenzen.

Die Patentschrift US 5,474,213 zeigt einen Kühlschrank gemäß dem oberbegriff des Anspruchs 1.

### [Inhalt der Erfindung]

Um zumindest die oben beschriebenen technischen Probleme zu überwinden, war es das Ziel dieser Erfindung einen Kühlschrank vorzulegen, der die Auswirkung der Luftzirkulation des Gefrierelements gegenüber dem Inneren des Tiefgefrierfachs deutlich reduziert, und bei dem bei der Realisierung weder die Abmessungen des Gefrierelements noch die Bedingungen der Positionierung geopfert werden müssen.

Aus diesem Grund umfasst bei dieser Erfindung der Kühlschrank: Nutzraum; Tür, um zumindest einen Teil des besagten Nutzraums zu öffnen und zu schließen, und die besagte Tür umfasst beim Schließen der besagten Tür eine dem besagten Nutzraum zugewandte Innenfläche; dazu ein Gefrierelement, das zum Lagern von Eis ein Eislagerfach umfasst sowie einen vorderen Teil und dieses besagte Gefrierelement (5) wird im Inneren des besagten Nutzraums aufgenommen, und der besagte Nutzraum umfasst das erste Fach, das über dem besagten Gefrierelement liegt und das zweite Fach, das unterhalb des besagten Gefrierelement liegt; die Besonderheit liegt in dem besagten vorderen Teil, in dem mindestens ein Luftströmungskanal eingebaut ist, der besagte Luftströmungskanal ist mit dem besagten ersten Fach und dem besagten zweiten Fach verbunden.

Die Aufgabe wird gelöst durch einen Kühlschrank mit den Merkmalen des Anspruchs 1.

Auf diese Weise kann die Luft vom ersten Fach über den auf dem Gefrierelement positionierten Luftströmungskanal weiter zum zweiten Fach strömen, da überdies die Temperatur im Nutzraum in der Nähe des Gefrierelements ungleichmäßig verteilt ist, kann so vermieden werden, dass der Wärmeaustausch sich verlangsamt. Des Weiteren kann die zumindest ein Teil der aus dem hinteren Teil des Nutzraums kommenden Luft das ganze oder beinahe das ganze Gefrierelement durchströmen und dann wiederum aufgrund der Position des Luftströmungskanals am vorderen Teil des Gefrierelements das erste Fach verlassen, wodurch der Temperaturverteilung des ersten Fachs wiederum mehr Gleichmäßigkeit verliehen wird. Aufgrund dieser Vorteile ist es nicht nötig, dass zwischen der Vorderseite des Gefrierelements und der Innenseite der Tür ein Spalt erhalten bleiben muss, weshalb der Konstrukteur für die Abmessung des Gefrierelements und/oder die Planung die Positionierung wesentlich mehr Platz zur Verfügung hat.

Weitere einzelne Besonderheiten oder zusammen mit anderen Besonderheiten machen den besonderen Charakter dieser Erfindung aus, deren Patentansprüche nachfolgend beschrieben werden.

Gemäß dieser Erfindung ist ein optimales Umsetzungsbeispiel das besagte Gefrierelement, das eine vordere Wand aufweist, die beim Schließen der besagten Tür in Richtung der besagten Innenfläche zeigt, wobei das besagte Gefrierelement wie folgt positioniert ist: beim Schließen der besagten Tür befindet sich die besagte vordere Wand nahe der besagten Innenfläche. Auf diese Weise kann die Länge des Gefrierelements nach hinten und vorne ausgedehnt werden, und das Gefrierelement kann mehr Inhalt aufnehmen.

Gemäß dieser Erfindung ist ein besonders optimales Umsetzungsbeispiel, wenn die besagte Tür geschlossen ist, die vordere Fläche der besagten vorderen Wand von der besagten Innenfläche nicht mehr als 1 cm entfernt ist, im Bestfall nicht mehr als 0,5 cm. Besonders optimal ist es, wenn die besagte vordere Wand sich mindestens bis zur Öffnung des besagten Nutzraums auf einer Ebene erstreckt. Damit ist folgende Möglichkeit gegeben: durch die vernünftige Anordnung der vorderen Fläche des Gefrierelements wie in der schematischen Darstellung der besagten vorderen Fläche gekennzeichnet, kann eine Diversifizierung des Kühlschranks durch die Veränderung der vorderen Wand des Gefrierelements realisiert werden.

Ein optimales Umsetzungsbeispiel gemäß dieser Erfindung ist der besagte Luftströmungskanal, der auf der Außenfläche des besagten Gefrierelements eine konkave Rille bildet.

Ein weiteres optimales Umsetzungsbeispiel gemäß dieser Erfindung ist der besagte vordere Teil, der eine zweite Wand umfasst, wobei die besagte zweite Wand von der besagten vorderen Wand durch einen vorne und hinten vorher festgelegten Abstand getrennt ist und einen sich nach oben erstreckenden Spalt bildet, und der besagte Spalt zumindest einen Teil des besagten Luftströmungskanals bildet.

Besonders optimal ist es, wenn das besagte Nutzraumfach eine vordere Seitenwand hat und die besagte zweite Wand sich zwischen der besagten vorderen Seitenwand und der besagten vorderen Wand befindet. Bei einem weiteren Umsetzungsbeispiel kann die besagte zweite Wand auch von der besagten vorderen Seitenwand gebildet werden.

Ein optimales Umsetzungsbeispiel gemäß dieser Erfindung ist, dass der Eingang des besagten Luftströmungskanals sich auf der oberen Wand des Gefrierelements befindet. Besonders vorteilhaft ist, dass der besagte Eingang in eine Öffnung von bestimmter Breite und Länge unterteilt wird.

Ein optimales Umsetzungsbeispiel gemäß dieser Erfindung ist die Anordnung des besagten Gefrierelements mit den Eiswürfeln, wobei der besagte vordere Teil ein Eiswürfelfach hat, das mit dem besagten Gefrierfach durch die Flüssigkeitszuleitung verbunden ist, und die besagte Eiswürfelvorrichtung im besagten Eiswürfelfach aufgenommen ist.

Ein optimales Umsetzungsbeispiel gemäß dieser Erfindung ist, dass sich der besagte Luftströmungskanal an der Seite des besagten Eiswürfelfachs befindet und von dem Eiswürfelfach isoliert ist. Ein optimales Umsetzungsbeispiel gemäß dieser Erfindung ist, dass der besagte Luftströmungskanal zumindest an einem seitlichen Ende des besagten vorderen Teils positioniert ist.

Ein optimales Umsetzungsbeispiel gemäß dieser Erfindung ist, dass die obere Wand des besagten Gefrierelements zumindest eine Hälfte des besagten Gefrierfachs von vorne bis hinten bedeckt und für die eingelagerten Waren die nötige Kühlung liefert. Auf diese Weise kann das Fassungsvermögen des Kühlschranks noch verbessert werden. Um zu verhindern, dass die gekühlten Waren vom hinteren Ende der oberen Wand abrutschen, ist es ein optimales Umsetzungsbeispiel dieser Erfindung, dass sich am hinteren Ende der besagten oberen Wand noch ein Blockierelement befindet, und das besagte Blockierelement oben über die besagte obere Wand hinausragt.

Ein optimales Umsetzungsbeispiel gemäß dieser Erfindung ist, dass dieses Blockierungselement eine Kontrolltür umfasst, und dass besagte Kontrolltür zur Kontrolle der am hinteren Ende des Gefrierelements gelegenen Eismaschine dient. Auf diese Weise kann der Benutzer das Gefriersystem durch die Kontrolltür beobachten und darüber hinaus ist es von direktem Vorteil, dass durch die Kontrolltür kontrolliert werden kann, ob sich die gekühlten Waren noch an dem angenommenen Platz befinden. Auf diese Weise sind zusätzliche Teile nicht erforderlich, um zu demonstrieren, dass diese Blockierwirkung möglich ist.

Ein optimales Umsetzungsbeispiel gemäß dieser Erfindung ist noch eine Eismaschine, die vom besagten Nutzraum aufgenommen wird, die besagte Eismaschine und das besagte

Gefrierelement sind miteinander verbunden zum Vormodulelement des besagten Nutzraums. Auf diese Weise kann nicht nur die Eisherstellung des Kühlschranks und die Modulation des Eislagersystems realisiert werden, sondern es kann auch die Eisherstellung und die Installation des Eislagersystems im Kühlschrankgehäuse vereinfacht werden.

Der Aufbau dieser Erfindung sowie weitere Ziele dieser Erfindung und deren Vorteile sind in den Darstellungen zusammengefasst sowie in den Beschreibungen der optimalen Umsetzung, so dass ein Verständnis offensichtlich erreicht werden kann.

### [Erklärung der Abbildungen]

Sie dienen als Teil der Beschreibung und liefern ein weitergehendes Verständnis dieser Erfindung, die nachfolgenden schematischen Darstellungen der konkreten Umsetzungsmethoden dieser Erfindung erklären zusammen mit den Erklärungen das Prinzip dieser Erfindung. Darunter ist die
Abb. 1 ist eine schematische Darstellung eines optimal umgesetzten Kühlschranks gemäß dieser Erfindung
Abb. 2 ist eine Teilansicht einer optimal umgesetzten Kühlschranks gemäß dieser Erfindung
Abb.3 ist eine schematische Darstellung eines optimal umgesetzten Eisherstellungs- und Eislagermoduls gemäß dieser Erfindung
Abb. 4 ist eine schematische Teildarstellung eines weiteren optimal umgesetzten Gefrierelements gemäß dieser Erfindung
Abb. 5 ist auch eine schematische Teildarstellung eines optimal umgesetzten Gefrierelements.

### [Konkretes Umsetzungsverfahren der Beschreibung]

Laut der Abbildung 1 und 2 ist dort ein Kühlschrank 1 dargestellt, der ein Gehäuse 22 umfasst, das die nebeneinander liegende Anordnung von Tiefkühlfach 2 und Kühlfach 23 vorbestimmt. Das Gehäuse 22 umfasst die sich über die gesamte Länge erstreckende Trennwand 24 zwischen dem Tiefkühlfach 2 und dem Kühlfach 23. Die Tür 3 des Tiefkühlfachs 2 und die Tür des Kühlfachs 23 (nicht gekennzeichnet) unterscheiden sich durch die Installation des Drehpunkts an der entsprechenden Seite des Kühlschrankgehäuses. Die Tür 3 ist normalerweise geschlossen und die Innenseite 6 der Tür 3 richtet sich in das Tiefkühlfach 2 wenn 6 geschlossen ist. Bei Bedarf kann die Tür 3 im normalen Betrieb geöffnet werden, wenn der Benutzer zum Beispiel Lebensmittel holen oder dort ablegen will.

Im Tiefkühlfach 2 befinden sich das Gefrierelement 5 und die Eismaschine 20, die von der Eismaschine 20 erzeugten Eiswürfel werden in das Gefrierelement 5 transportiert und dort gelagert. Die im Gefrierelement befindlichen Eiswürfel werden durch den Eiskanal zur Austrittsöffnung 3 der Tür 3 geschickt und der Benutzer kann, ohne die Tür öffnen zu müssen, die Eiswürfel entnehmen.

Das Gefrierelement 5 wird im Tiefkühlfach 2 aufgenommen und teilt das Tiefkühlfach 2 in ein Fach 8 oberhalb des Gefrierelements 5 und ein Fach 9 unterhalb des Gefrierelements 5. An der Rückwand des Tiefkühlfachs sind mehrere Eingänge für die Kühlluft eingerichtet, die
Kühlluft wird von der im ersten Fach 8 befindlichen Eismaschine 20 angesaugt und lässt das Wasser gefrieren. Nachdem sich das Eis gebildet hat, werden die in der Eismaschine erzeugten Eiswürfel in das Gefrierelement 5 weiter transportiert. Das Gefrierelement 5 umfasst noch den vorderen Teil 10, der vordere Teil 10 liegt an der Vorderseite des Eislagerfachs 6. Das Gefrierelement 5 noch den Auswurf 26 für den Auswurf der des Eises eingerichtet. Der Auswurf 26 liegt im unteren Teil des vorderen Teils 10 und ist zur Öffnung gerichtet. Der vordere Teil 10 des Auswurfs 26 ist mit der Flüssigkeitsleitung des Eislagerfachs verbunden.

Das Gefrierelement 5 hat eine Schubvorrichtung 27 um die im Eislagerfach 6 befindlichen Eiswürfel zum vorderen Teil zu schieben. Die Schubvorrichtung 27 umfasst einen im Eislagerfach 6 befindlichen Schraubenbohrer und einen Elektromotor 29 für den Antrieb des Schraubenbohrers 28. Wenn der Benutzer Eis benötigt, schaltet sich der Elektromotor 29 ein und der Schraubenbohrer 28 dreht sich und nachdem er die Eiswürfel in Richtung des vorderen Teils 10 geschoben hat, durchlaufen die Eiswürfel den Auswurf 26 auf dem vorderen Teil 10 und werden zum Eiswürfelkanal 25 befördert.

Der vordere Teil 10 umfasst das Fach für zerkleinertes Eis 17, das zwischen dem Eislagerfach 6 und der damit verbundenen Auswurföffnung 26 liegt. Im Fach für das zerkleinerte Eis 17 befindet sich die Vorrichtung 31 zum Zerkleinern der Eisstücke. Die Eiszerkleinerungsvorrichtung 31 befindet sich optimalerweise am Ende der damit verbundenen Schubvorrichtung. Wenn der Benutzer eingibt, dass er einen Eisbrei möchte, werden die von dem Eislagerfach 6 zur Eiszerkleinerungsvorrichtung 31 kommenden Eiswürfel weiter verarbeitet und der Benutzer erhält einen Eisbrei.

Auf der Abbildung 3 ist eine schematische Darstellung eines optimalen Umsetzungsbeispiels eines Eisherstellungs- und Aufbewahrungsmoduls 40 gemäß dieser Erfindung wiedergegeben. Das Eisherstellungs- und Aufbewahrungsmodul 40 umfasst das Gefrierelement 5 und die im hinteren Teil des Gefrierelements 5 befindliche Eismaschine 20. Das Gefrierelement 5 und die Eismaschine 20 werden vor der Installation im Gehäuse 22 zusammengesetzt, weshalb das Eisherstellungs- und Aufbewahrungsmodul 40 als vorgefertigtes Modul im Tiefkühlfach 2 installiert werden. Wie aus Abbildung ersichtlich wird, umfasst das Gefrierelement 5 eine obere Wand 18, die das Eislagerfach 6 bedeckt. Die obere Wand 18 umfasst den ersten Teil 18a, der das Eislagerfach 6 bedeckt und bildet den zweiten Teil 18b der oberen Wand des vorderen Teils 10. Der besagte Teil 18a erstreckt sich bis zur Hälfte und darüber hinaus vom vorderen Ende des Eislagerfachs 6 nach hinten zu 18 des Eislagerfachs. Bei dem Umsetzungsbeispiel gemäß dieser Erfindung sind der erste Teil 18a und der zweite Teil 18b der oberen Wand 18 beide eben und befinden sich auf einer Ebene. Auf diese Weise bildet die obere Wand 18 für Gefriergut wie Lebensmittel eine Stützwand. Kleineres Gefriergut kann im ersten Fach 8 abgelegt werden, was im Kühlschrank 1 mehr Stauraum schafft.

Das Modul zur Eisherstellung und Aufbewahrung 40 umfasst ein Kontrolltür 19 zur Beobachtung der Eismaschine 20. Das Kontrolltür 19 ist mit einem Türband versehen, und kann zwischen der ersten und der zweiten Position gedreht werden. Unter normalen Umständen befindet sich das Kontrolltür 19 in der ersten Position, und ist größtenteils vertikal zur horizontalen Ebene, dieses Mal ist die Eismaschine 20 grundsätzlich abgeschirmt. Wie in Abbildung 2 dargestellt, befindet sich das obere Ende der Kontrolltür 19 nahe der oberen Seitenwand des Tiefkühlfachs 2. In der zweiten Position bildet der Unterschied von oberem Ende und unterem Ende der Kontrolltür 19 einen verhältnismäßig großen Abstand zwischen der oberen Seitenwand des Tiefkühlfachs 2 und der oberen Wand 18, und der Benutzer kann durch diesen besagten Abstand die Eismaschine 20 beobachten. Auf der Kontrolltür 19 befinden sich mehrere Öffnungen, die es der kalten Luft ermöglichen über die obere Wand 18, die obere Seitenwand des Tiefkühlfachs 2 in den kleinen Nutzraum, der durch die Kontrolltür 19 begrenzt wird, einzudringen.

Die Kontrolltür 19 befindet sich nahe des hinteren Endes der oberen Wand 18, wenn Lebensmittel oder Getränke in diesem kleinen Nutzraum deponiert werden, bildet die Kontrolltür 19 ein Blockierelement, das verhindert, dass das Kühlgut nach hinten geschoben wird, so dass beispielsweise verhindert wird, dass das Kühlgut nach hinten rutscht und in das Eislagerfach 6 oder die Eismaschine 20 fällt.

Obwohl bei den oben beschriebenen Umsetzungsbeispielen das Blockierelement als Kontrolltür 19 für die Eismaschine 20 verwendet wurde, muss diese Erfindung sich nicht darauf beschränken, denn bei einem anderen Umsetzungsbeispiel kann das Blockierelement vom aufragenden Teil des hinteren Endes der oberen Wand 18 gebildet werden.

Wie in Abbildung 1 und 2 dargestellt, zeigt die Tür 3 im geschlossenen Zustand mit der Innenfläche 4 der Tür 3 in Richtung vorderer Wand 7 des Gefrierelements 5. Bei diesem Umsetzungsbeispiel ist die vordere Wand 7 nahe der Innenfläche 4 wenn die Tür 3 geschlossen ist, dadurch kann die Länge des Gefrierelements 5 entsprechend erhöht und das Volumen des Gefrierfachs 6 vergrößert werden. Im Optimalfall beträgt der Abstand zwischen der vorderen Wand 7 und der Innenfläche 4 nicht mehr als 1 cm, am besten nur 0,5 cm. Bei einem Umsetzungsbeispiel erstreckte sich die Fläche 12 der vorderen Wand 7 auf der Ebene der Öffnung des Tiefkühlfachs 2.

Damit die Luft im Tiefkühlfach genügend zirkulieren kann, ist im Gefrierelement 5 der Luftströmungskanal 11a der Luftströmungskanal 11a zur Verbindung der Flüssigkeit zwischen dem ersten Fach 8 und dem zweiten Fach 9 eingerichtet. Der Luftströmungskanal 11a ist auf dem vorderen Teil 10 positioniert, deshalb kann die von der Rückseite des ersten Fachs 8 kommende kalte Luft, nachdem sie von der Eismaschine 20 angesaugt wurde, zum vorderen Teil 10 weiter fließen, zuletzt fließt sie durch den Luftströmungskanal 11 zum zweiten Fach 9. Dadurch wird erreicht, dass die im ersten Fach 8 befindliche Luft gut zirkuliert, und es wird vermieden, dass die Temperatur teilweise zu hoch ansteigt.

Wie in Abbildung 3 dargestellt, umfasst der vordere Teil 10 eine zweite Wand 13 mit einem festen Abstand vorne wie hinten zur vorderen Wand 7. Da die zweite Wand 13 einen längs verlaufenden Spalt 14 zu der vorderen Wand 7 bildet, ist der Spalt 14 ein Teil des Luftströmungskanals 11. Bei diesem Umsetzungsbeispiel verläuft der Spalt senkrecht zur Ebene. Bei diesem Umsetzungsbeispiel befindet sich zu beiden Seiten des Eiszerkleinerungsfachs 17 ein Spalt 14. Der Spalt 14 verläuft symmetrisch mit dem Eiszerkleinerungsfach.

Der zweite Teil 18b der oberen Wand 18 hat entsprechend jedem Spalt 14 einen Eingang 16a für den Luftströmungskanal. Der Eingang 16 hat einen Ringschlussrand.

Bei diesem Umsetzungsbeispiel ist der Eingang 16a in mehrere kleine nebeneinander liegende schmale Öffnungen unterteilt. Das hat einerseits den Vorteil eines ästhetischen Aussehens, andererseits kann es leicht vorkommen, dass Kühlgut, das auf der oberen Wand 18 abgelegt wurde, durch den geteilten Eingang 16a in den Luftströmungskanal 11a eindringt und nach unten fällt.

Optimal ist, wenn der vordere Teil 7 des Gefrierfachs 6, der das Hauptteil bildet, verschieden ist und nach der gemeinsamen Installation darauf die Vorrichtung zum Zerkleinern des Eises 31 montiert wird. Die zweite Wand 13 des vorderen Teils 7 befindet sich zwischen der vorderen Seitenwand des Eislagerfachs 6 (nicht abgebildet) und der vorderen Wand 7 des Gefrierelements 5. Jedoch in einem Ersatzumsetzungsbeispiel konnte die zweite Wand 13 direkt von der vorderen Seitenwand des Gefrierfachs 6 gebildet werden.

Abbildung 4 zeigt eine weitere schematische Teilansicht eines Umsetzungsbeispiels zum Gefrierelement 5 gemäß dieser Erfindung. Wie auf Abbildung 4 dargestellt, befindet sich zu beiden Seiten des vorderen Teils 10 der das erste Fach 8 und das zweite Fach 9 verbindende Luftströmungskanal 11b. Der Luftströmungskanal 11 b ist ungefähr senkrecht zur Ebene und hat die gleiche transversale Fläche wie die Form der Öffnung 16b.

Abbildung 5 zeigt eine weitere schematische Teilansicht eines Umsetzungsbeispiels zum Gefrierelement 5 gemäß dieser Erfindung. Wie auf Abbildung 5 dargestellt, bildet die Form des Luftströmungskanals 11c auf der vorderen Wand 7 des Gefrierelements 5 mehrere konkave Rillen. Die Ränder der konkaven Rillen erstrecken sich auf der X-Achse über die gesamte Höhe des Gefrierelements 5, deshalb werden nach der Installation des Gefrierelements 5 im Tiefkühlfach 2 das erste Fach 8 und das zweite Fach 9 durch den Luftströmungskanal 11c miteinander verbunden.

## Patentansprüche

1. Kühlschrank (1) der folgendes umfasst:
einen Nutzraum (2);
eine Tür (3), wobei mindestens ein Teil davon zum Schließen des besagten Nutzraums benutzt wird, und die besagte Tür (3) umfasst in der besagten Tür eine Innenfläche (4), die beim Schließen in Richtung des besagten Nutzraums (2) zeigt;
ein Gefrierelement (5) umfassend ein Eisfach zum Aufbewahren von Eis (6) und einen vorderen Teil (10), wobei das besagte Gefrierelement (5) vom Inneren des besagten Nutzraums (2) aufgenommen wird,
der besagte Nutzraum (4) umfasst ein über dem besagten Gefrierelement (5) gelegenes erstes Fach (8) und ein unterhalb des besagten Gefrierelements (5) gelegenes zweites Fach (9); **dadurch gekennzeichnet, dass** in dem besagten vorderen Teil (10) mindestens ein Luftströmungskanal (11a, 11b, 11c) eingebaut ist, wobei der besagte Luftströmungskanal (11a, 11 b, 11 c) mit dem besagten ersten Fach (8) und dem zweiten Fach (9) verbunden ist.

2. Kühlschrank (1) wie in Anspruch 1 beschrieben, **dadurch gekennzeichnet, dass** das Gefrierelement (5) eine vordere Wand (7) umfasst, die beim Schließen der besagten Tür (3) in Richtung der besagten Innenfläche (4) zeigt, wobei das besagte Gefrierelement wie folgt ausgestattet ist: wenn die besagte Tür (3) geschlossen ist, befindet sich die besagte vordere Wand (7) nahe der besagten Innenfläche (4).

3. Kühlschrank (1) wie in Anspruch 1 beschrieben, **dadurch gekennzeichnet, dass** beim Schließen der besagten Tür (3) zwischen der vorderen Fläche (12) der besagten vorderen Wand (7) und der besagten Innenfläche (4) sich ein Zwischenraum von weniger als 1 cm ergibt, der im Optimalfall nicht mehr als 0,5 cm misst.

4. Kühlschrank (1) wie in Anspruch 2 oder 3 beschrieben, **dadurch gekennzeichnet, dass** sich die vordere Wand (7) mindestens teilweise bis zur Ebene der Öffnung des besagten Nutzraums (2) erstreckt.

5. Kühlschrank (1) wie in jedem der Ansprüche beschrieben, **dadurch gekennzeichnet, dass** der Luftströmungskanal (11 c) auf der Außenfläche des besagten Gefrierelements (5) die Form einer konkaven Rille bildet.

6. Kühlschrank (1) wie in Anspruch 1 bis 4 beschrieben, **dadurch gekennzeichnet, dass** der vordere Teil (10) eine zweite Wand (13) umfasst, und die besagte zweite Wand (13) mit der besagten vorderen Wand (7) vorne und hinten einen vorher festgelegten nach oben gerichteten und sich vertikal erstreckenden Spalt (14) bildet, und der besagte Spalt (14) mindestens einen Teil des besagten Luftströmungskanals (11a, 11b, 11c) bildet.

7. Kühlschrank (1) wie in Anspruch 6 beschrieben, **dadurch gekennzeichnet, dass** das besagte Fach zur Aufbewahrung des Eises (6) eine vordere Seitenwand (14) hat, und dass die zweite besagte Wand (13) sich zwischen der besagten vorderen Seitenwand (14) und der besagten vorderen Wand (7) befindet.

8. Kühlschrank (1) wie in Anspruch 6 beschrieben, **dadurch gekennzeichnet, dass** das besagte Fach zur Aufbewahrung des Eises (6) eine vordere seitliche Wand (14) hat und dass die besagte zweite Wand (13) die besagte vordere seitliche Wand (14) bildet.

9. Kühlschrank (1) wie in jedem der Ansprüche beschrieben, **dadurch gekennzeichnet, dass** der Eingang (16a, 16b, 16c) des Luftströmungskanals (11 a, 11 b, 11 c) auf der oberen Wand des besagten Gefrierelements (5) liegt.

10. Kühlschrank (1) wie in Anspruch 9 beschrieben, **dadurch gekennzeichnet, dass** der besagte Eingang (16a) in eine schmale lange Öffnung geteilt ist.

11. Kühlschrank (1) wie in jedem der Ansprüche beschrieben, **dadurch gekennzeichnet, dass** das Gefrierelement (5) eine Vorrichtung für Eiswürfel (31) umfasst, der besagte vordere Teil (10) ein mit dem besagten Fach für die Aufbewahrung des Eises (6) eine mit der Eiswürfelkammer (17) verbundene Flüssigkeitsleitung hat und die besagte Vorrichtung für Eiswürfel (31) im Inneren der Eiswürfelkammer aufnimmt.

12. Kühlschrank (1) wie in Anspruch 11 beschrieben, **dadurch gekennzeichnet, dass** der besagte Luftströmungskanal (11a, 11b, 11c) an der Seite der besagten Eiswürfelkammer (17) und von der besagten Eiswürfelkammer (17) isoliert liegt.

13. Kühlschrank (1) wie in jedem der Ansprüche beschrieben, **dadurch gekennzeichnet, dass** der besagte Luftströmungskanal (11a, 11 b) an mindestens einem seitlichen Ende des besagten vorderen Teils (10) eingerichtet ist.

14. Kühlschrank (1) wie in jedem der Ansprüche beschrieben, **dadurch gekennzeichnet, dass** die obere Wand (18) des besagten Gefrierelements (5) von vorne nach hinten mindestens die Hälfte der Länge des besagten Fachs zur Lagerung des Eises (6) bedeckt und die Waren mit Kälte versorgt.

15. Kühlschrank (1) wie in Anspruch 14 beschrieben, **dadurch gekennzeichnet, dass** er zudem ein Blockierelement nahe des hinteren Endes der oberen Wand (18) umfasst, und das besagte Blockierelement über die besagte obere Wand (18) hinausragt.

16. Kühlschrank (1) wie in jedem der Ansprüche beschrieben, **dadurch gekennzeichnet, dass** das besagte Blockierelement eine Kontrolltür (19) umfasst, und die besagte Kontrolltür (19) dazu dient die im hinteren Bereich des Eisfachs gelegene Eismaschine zu beobachten.

17. Kühlschrank (1) wie in jedem der Ansprüche beschrieben, **dadurch gekennzeichnet, dass** er zudem im besagten Nutzraum (2) eine Eismaschine (29) aufnimmt und die besagte Eismaschine (20) und das besagte Gefrierelement (5) zusammen mit dem Nutzraum (2) die zuvor zusammengebauten Elemente (40) bilden.

## Claims

1. Refrigerator (1) comprising the following:
a useful space (2);
a door (3), wherein at least a part thereof is used for closing the said useful space, and the said door (3) comprises in the said door an inner surface (4) which when closed faces in the direction of the said useful space (2);
a freezing element (5) comprising an ice box (6) for storage of ice and a front part (10), wherein the said freezing element (5) is received by the interior of the said useful space (2),
the said useful space (4) comprises a first compartment (8), which is disposed above the said freezing element (5), and a second compartment (9), which is disposed below the said freezing element (5),
**characterised in that** at least one air flow channel (11 a, 11 b, 11 c) is incorporated in the said front part (10), wherein the said air flow channel (11 a, 11 b, 11 c) is connected with the said first compartment (8) and the second compartment (9).

2. Refrigerator (1) as described in claim 1, **characterised in that** the freezing element (5) comprises a front wall (7), which when the said door (3) is closed faces in the direction of the said inner surface (4), wherein the said freezing element is equipped as follows: if the said door (3) is enclosed, the said front wall (7) is disposed near the said inner surface (4).

3. Refrigerator (1) as described in claim 1, **characterised in that** when the said door (3) is closed an intermediate space of less than 1 centimetre, which in the optimum case measures than not more than 0.5 centimetres, arises between the front surface (12) of the said front wall (7) and the said inner surface (4).

4. Refrigerator (1) as described in claim 2 or 3, **characterised in that** the front wall (7) extends at least partly up to the plane of the opening of the said useful space (2).

5. Refrigerator (1) as described in any of the claims, **characterised in that** the air flow channel (11c) forms the shape of a concave groove on the outer surface of the said freezing element (5).

6. Refrigerator (1) as described in claim 1 to 4, **characterised in that** the front part (10) comprises a second wall (13) and the said second wall (13) forms together with the said front wall (7) at the front and rear a predetermined upwardly directed and vertically extending gap (14) and the said gap (14) forms at least a part of the said air flow channel (11 a, 11 b, 11 c).

7. Refrigerator (1) as described in claim 6, **characterised in that** said compartment for storage of ice (6) has a front side wall (14) and that the second said wall (13) is disposed between the said front side wall (14) and the said front wall (7).

8. Refrigerator (1) as described in claim 6, **characterised in that** the said compartment for storage of ice (6) has a front lateral wall (14) and that the said second wall (13) forms the said front lateral wall (14).

9. Refrigerator (1) as described in any of the claims, **characterised in that** the inlet (16a, 16b, 16c) of the air flow channel (11 a, 11 b, 11c) lies on the upper wall of the said freezing element (5).

10. Refrigerator (1) as described in claim 9, **characterised in that** the said inlet (16a) is divided into a narrow long opening.

11. Refrigerator (1) as described in any of the claims, **characterised in that** the freezing element (5) comprises a device (31) for ice cubes, wherein the said front part (10) has a liquid duct connected with the said compartment (6) for storage of ice and with the ice cube chamber (17) and receives the said device (31) for ice cubes in the interior of the ice cube chamber.

12. Refrigerator (1) as described in claim 11, **characterised in that** the said air flow channel (11 a, 11 b, 11 c) is disposed at the side of the said ice cube chamber (17) and insulated from the said ice cube chamber (17).

13. Refrigerator (1) as described in any of the claims, **characterised in that** the said air flow chamber (11 a, 11 b) is arranged at at least one lateral end of the said front part (10).

14. Refrigerator (1) as described in any of the claims, **characterised in that** the upper wall (18) of the said freezing element (5) from front to back covers at least half the length of the said compartment for storage of ice (6) and supplies the products with coldness.

15. Refrigerator (1) as described in claim 14, **characterised in that** it additionally comprises a blocking element near the rear end of the upper wall (18) and the said blocking element projects beyond the said upper wall (18).

16. Refrigerator (1) as described in any of the claims, **characterised in that** the said blocking element comprises a control door (19) and the said control door (19) serves the purpose of observation of the icemaker located in the rear region of the ice compartment.

17. Refrigerator (1) as described as in any of the claims, **characterised in that** it additionally receives an icemaker (20) in the said useful space (2) and the said icemaker (20) and the said freezing element (5) together with the useful space (2) form the pre-assembled elements (40).

## Revendications

1. Réfrigérateur (1) comprenant les éléments suivants :
un volume utile (2) ;
une porte (3) dont au moins une partie est utilisée pour fermer ledit volume utile, et ladite porte (3) comprenant dans ladite porte une surface intérieure (4) qui lors de la fermeture est tournée en direction dudit volume utile (2) ;
un élément de congélation (5) comprenant un compartiment à glace pour conserver de la glace (6) et une partie avant (10), ledit élément de congélation (5) étant logé par l'intérieur dudit volume utile (2),
ledit volume utile (2) comprenant un premier compartiment (8) situé au-dessus dudit élément de congélation (5) et un second compartiment (9) situé en dessous dudit élément de congélation (5) ; **caractérisé en ce que** dans ladite partie avant (10) au moins un canal d'écoulement d'air (11 a, 11 b, 11 c) est installé, ledit canal d'écoulement d'air (11 a, 11 b, 11 c) étant relié au dit premier compartiment (8) et au second compartiment (9).

2. Réfrigérateur (1) comme décrit dans la revendication 1, **caractérisé en ce que** l'élément de congélation (5) comprend une paroi avant (7) qui, lors de la fermeture de ladite porte (3), est dirigée en direction de ladite surface intérieure (4), ledit élément de congélation étant équipé comme suit : lorsque ladite porte (3) est fermée, ladite paroi avant (7) se trouve près de ladite surface intérieure (4).

3. Réfrigérateur (1) comme décrit dans la revendication 1, **caractérisé en ce que** lors de la fermeture de ladite porte (3), on obtient entre la surface avant (12) de ladite paroi avant (7) et ladite surface intérieure (4) un espace intermédiaire de moins de 1 cm qui, en cas optimal, ne mesure pas plus de 0,5 cm.

4. Réfrigérateur (1) comme décrit dans la revendication 2 ou 3, **caractérisé en ce que** la paroi avant (7) s'étend au moins en partie jusqu'au plan de l'ouverture dudit volume utile (2).

5. Réfrigérateur (1) comme décrit dans chacune des revendications, **caractérisé en ce que** le canal d'écoulement d'air (11 c) forme sur la surface extérieure dudit élément de congélation (5) la forme d'une rainure concave.

6. Réfrigérateur (1) comme décrit dans les revendications 1 à 4, **caractérisé en ce que** la partie avant (10) comprend une deuxième paroi (13), et **en ce que** ladite deuxième paroi (13) forme avec ladite paroi avant (7), à l'avant et à l'arrière, une fente (14) déterminée auparavant dirigée vers le haut et s'étendant verticalement, et **en ce que** ladite fente (14) forme au moins une partie dudit canal d'écoulement d'air (11 a, 11 b, 11c).

7. Réfrigérateur (1) comme décrit dans la revendication 6, **caractérisé en ce que** ledit compartiment de conservation de la glace (6) a une paroi latérale avant (14), et **en ce que** ladite deuxième paroi (13) se trouve entre ladite paroi latérale avant (14) et ladite paroi avant (7).

8. Réfrigérateur (1) comme décrit dans la revendication 6, **caractérisé en ce que** ledit compartiment de conservation de la glace (6) a une paroi latérale avant (14), et **en ce que** ladite deuxième paroi (13) forme ladite paroi latérale avant (14).

9. Réfrigérateur (1) comme décrit dans chacune des revendications, **caractérisé en ce que** l'entrée (16a, 16b, 16c) du canal d'écoulement d'air (11 a, 11 b, 11 c) se situe sur la paroi supérieure dudit élément de congélation (5).

10. Réfrigérateur (1) comme décrit dans la revendication 9, **caractérisé en ce que** ladite entrée (16a) est divisée en une longue ouverture étroite.

11. Réfrigérateur (1) comme décrit dans chacune des revendications, **caractérisé en ce que** l'élément de congélation (5) comprend un dispositif pour glaçons (31), **en ce que** ladite partie avant (10) a une conduite de liquide reliée à la chambre à glaçons (17) avec ledit compartiment de conservation de la glace (6) et loge ledit dispositif pour glaçons (31) à l'intérieur de la chambre de glaçons.

12. Réfrigérateur (1) comme décrit dans la revendication 11, **caractérisé en ce que** ledit canal d'écoulement d'air (11 a, 11 b, 11 c) est situé sur le côté de ladite chambre à glaçons (17) et de manière isolée de ladite chambre à glaçons (17).

13. Réfrigérateur (1) comme décrit dans chacune des revendications, **caractérisé en ce que** ledit canal d'écoulement d'air (11 a, 11 b) est aménagé sur au moins une extrémité latérale de ladite partie avant (10).

14. Réfrigérateur (1) comme décrit dans chacune des revendications, **caractérisé en ce que** la paroi supérieure (18) dudit élément de congélation (5), de l'avant vers l'arrière, recouvre au moins la moitié de la longueur dudit compartiment de conservation de la glace (6) et alimente les marchandises en froid.

15. Réfrigérateur (1) comme décrit dans la revendication 14, **caractérisé en ce qu'**il comprend en outre un élément de blocage près de l'extrémité arrière de la paroi supérieure (18), et **en ce que** ledit élément de blocage dépasse au-delà de ladite paroi supérieure (18).

16. Réfrigérateur (1) comme décrit dans chacune des revendications, **caractérisé en ce que** ledit élément de blocage comprend une porte de contrôle (19), et **en ce que** ladite porte de contrôle (19) sert à observer la machine à glace située dans la partie arrière du compartiment à glace.

17. Réfrigérateur (1) comme décrit dans chacune des revendications, **caractérisé en ce qu'**il loge en outre une machine à glace (29) dans ledit volume utile (2), et **en ce que** ladite machine à glace (20) et ledit élément de congélation (5) forment ensemble avec le volume utile (2) les éléments assemblés auparavant (40).
